# EUROPÄISCHE PATENTSCHRIFT

(11) **EP 0 098 316 B1**
(45) Veröffentlichungstag und Bekanntmachung des Hinweises auf die Patenterteilung: **19.02.1986**
(21) Anmeldenummer: 82105951.6
(22) Anmeldetag: 03.07.1982
(51) Int. Cl.: B41J 3/12, B41J 25/28

(54) **Schwingrahmen-Vorrichtung für die Druckelemente eines Matrix-Zeilendruckers**
Oscillating frame arrangement for the print elements in a matrix line printer
Dispositif à cadre oscillant pour les éléments d'impression d'une imprimante matricielle à la ligne

(43) Veröffentlichungstag der Anmeldung: 18.01.1984
(73) Patentinhaber: Mannesmann Tally Ges. mbH, 1232 Wien (AT)
(72) Erfinder: Pichler, Josef, A-2483 Ebreichsdorf (AT)
(74) Vertreter: Flaig, Siegfried

## Beschreibung

Die Erfindung betrifft einen Matrix-Zeilendrukker mit einem vor einer Druckwalze hin- und herbewegbaren Schwingrahmen, auf dem mehrere in Zeilenrichtung nebeneinander angeordnete Druckelemente vorgesehen sind, die jeweils durch Bestromen eines Elektromagneten zumindest aus ihrer Ruhestellung in die Druckstellung bewegbar sind, wobei nach einem oder mehreren Druckpässen der Aufzeichnungsträgervorschiebbar ist.

Zeilendrucker erzeugen im Gegensatz zu Serialdruckern Punktzeilen in Zeilenrichtung, wobei zur Bildung einer vollständigen Zeichenzeile (oder der Abschnitte eines Bildes) eine Serie von Punktzeilen notwendig ist. In Vorschubrichtung des Aufzeichnungsträgers ist daher für einige Zeichenspalten gewänlich nur ein Punktdruckelement angeordnet. Quer zu dieser Vorschubrichtung werden demnach 30 und mehr Punktdruckelemente in einer Zeile vorgesehen.

Quer zur Vorschubrichtung des Aufzeichnungsträgers sind daher alle Druckelemente sowie deren Antriebsmitef auf dem Schwingrahmen in einer Linie angeordnet und müssen als Baueinheit zusammen bewegt werden, um Punktabdrucke in allen Punktspalten über die volle Breite des Aufzeichnungsträgers erzeugen zu können.

Es ist ein balkenförmiger Träger bekannt (DE-B2 Nr. 2224716), auf dem die Antriebsmittel, für die Punktdruckelemente in Form von Elektramagnetspulen mit im Kern befindlichen, relativ langen Drucknadeln angeordnet sind. Da ein solcher sogenannter Tauchanker relativ schwer baut, erhält der Schwingrahmen eine beträchtliche Masse, für deren Bewegung ausreichend hohe Antriebs- und Verzögerungskräfte erforderlich sind, so dass in einem solchen Fall wie üblich nur eine geringe Schwingungszahl des Schwingrahmens erreicht wird. Diese geringe Schwingfrequenz macht den Matrixdrucker langsam und vermindert daher seine Druckleistung. Hierbei ist zu beachten, dass beim Betätigen der langen Drucknadeln eine hohe Druckfrequenz ebenfalls problematisch ist.

Zur Steigerung einer höheren Druckfrequenz ist für Matrix-Zeilendrucker auch schon vorgeschlagen worden (DE-A1 Nr. 2534936, entsprechend US-A1 Nr. 3941051), vorgespannte Federn mit Druckspitzen aus ihrer durch einen Dauermagneten erzeugten Ruhelage durch zeitgesteuertes Aufheben des Dauermagnetfeldes, d. h. durch Bestromen eines Elektromagneten abzuschiessen. Dieses Prinzip der sogenannten gespeicherten Energie verlangt eine sorgfältige Auswahl der Werkstoffe für Feder, Dauermagnet und den übrigen im Magnetfluss befindlichen Elementen und ist daher empfindlich, relativ aufwendig und somit teuer. Ausserdem sind bei dem System der gespeicherten Energie gewisse Erscheinungen des magnetischen Streuflusses nachteilig.

Eingangs mit ihrer Gattung bezeichnete Matrix-Zeilendrucker sind mehrfach bekannt (DE-B Nr. 2224716; Fr-A Nr. 2387780; US-A Nr. 3941051). Die von diesen Matrixdruckern bekannten Schwingrahmen mit den aufgesetzten Tauchspulen bauen jedoch relativ schwer, und die grossen Massen bedürfen eines starken Antriebs. Bei schweren hin- und herbewegten Schwingrahmen sind ausserdem Ausgleichsmassen erforderlich, so dass der Aufwand beträchtlich erhöht wird und der Drucker einen hohen Preis erfordert. Schliesslich ist die Übertragung der Antriebskräfte auf die Drucknadeln aufwendig und kompliziert.

Der vorliegenden Erfindung liegt demgegenüber die Aufgabe zugrunde, möglichst massearme Systeme bezüglich des Schwingrahmens und des Druckelementes gleichzeitig zu schaffen, damit die Druckfrequenz und die Druckleistung zu erhöhen und gleichzeitig die Herstellkosten für den Matrix-Zeilendrucker zu senken.

Die gestellte Aufgabe wird erfindungsgemäss dadurch gelöst, dass die Elektromagnete als Klappankermagnete ausgebildet sind und der Schwingrahmen aus einem sich in Zeilenrichtung erstreckenden Profilstab mit einem grösseren, auf seiner der Druckwalze zugewandten Seite offenen Querschnittsteil besteht, das aus drei Seiten eines Rechteckes einschliessenden Wandabschnitten gebildet ist und dessen einer Wandabschnitt sich an seinem druckwalzenseitigen freien Ende in ein kleineres Querschnittsteil des Profilstabes fortsetzt, das gleichfalls durch drei Seiten eines Rechteckes bildende Wandabschnitte abgegrenzt ist und eine offene Seite besitzt, die der offenen Seite des grösseren Querschnittsteiles benachbart ist und mit ihrer Öffnungsebene zu derselben quer verläuft, wobei in dem grösseren Querschnittsteil das Magnetjoch, die Elektromagnetspule und an der offenen Seite der Klappanker untergebracht sind, während in den kleineren Querschnittsteil jeweils eine kurze Drucknadel, die sich durch die offene Seite dieses Querschnittsteils hindurch erstreckende Klappankerspitze und eine Einstellschraube für den Klappanker aufgenommen sind. Es wurde nämlich gefunden, dass das Klappankersystem besondersgünstig in dem gekennzeichneten Profilstab angeordnet werden kann, hierbei eine extrem kurze,, massearme Nadel entsteht und bei einer hohen Ausnutzung des Raumes nur ein einfacher Schwingrahmen erforderlich wird. Aus denselben Gründen kann das System auch mit höherer Frequenz des Schwingrahmens und der Drucknadel betrieben werden und ist demzufolge wirtschaftlich herstellbar. Das System ist ausserdem raumsparend, da sowohl für den Elektromagneten als auch für die Drucknadel der Innenraum des Profilstabes benutzt werden kann.

Eine Gewichtsverminderung des Schwingrahmens lässt sich ausserdem dadurch erzielen, dass der Profilstab aus spezifisch leichtem Metall besteht.

Fertigungstechnische Vorteile sowie Vorteile bei der Montage bzw. Justierung der Drucknadeln ergeben sich daraus, dass der Profilstab im Querschnitt zwischen dem grösseren Querschnittsteil und dem kleineren Querschnittsteil an der der Druckwalze abgewandten Seite stufenförmig abgesetzt ist.

Die Montagearbeiten sowie Wartungsarbeiten werden ausserdem dadurch erleichtert, dass der Druckwalze zugewandt ein lösbarer Wandabschnitt eine Lagerung für den Klappanker bildet.

Die Verwendung eines Profilstabs mit entsprechend ausgebildeten Profilwänden ist auch deshalb so vorteilhaft, weil Wandteile, Stege und dgl. günstig für die Lagerung der einzelnen Elemente ausgenutzt werden können. Diese Vorteile werden nach der weiteren Erfindung dahingehend ausgenutzt, dass in dem der Druckwalze zugewandten lösbaren Wandabschnitt eine parallel zurwandfläche verlaufende Nut vorgesehen ist, die einen elastischen Strang aufnimmt, auf dessen, die Nut überragendem Teil sich der Klappanker als Drehachse abstützt.

Vorteile für die Lagerung der kurzen Drucknadel sowie für die Einstellbarkeit des Hubes der Drucknadel ergeben sich ferner dadurch, dass in dem der Druckwalze zugewandten Wandabschnitt des kleineren Querschnittsteils eine Führungsbuchse für die kurze Drucknadel vorgesehen ist.

Der Schwingrahmen wird ausserdem noch dadurch kompakt gestaltet, indem die jeweils im grösseren Querschnittsteil des Profilstabs vorgesehenen Magentjoche an der der Druckwalze abgewandten Seite eben abschliessend eingesetzt sind.

Ein Ausführungsbeispiel der Erfindung ist in der Zeichnung dargestellt und wird im folgenden näher beschrieben. Es zeigen:
Fig. 1 eine Seitenansicht des Schwingrahmens im Schnitt;
Fig. 2 eine Vorderansicht des Schwingrahmens auf einen Teil seiner Länge, teilweise im Schnitt.

Von dem Matrix-Zeilendrucker ist nur der Schwingrahmen 1 gezeichnet, wobei der Schwingantrieb selbst, weil er nicht zur Erfindung gehört, nicht dargestellt ist. Der Schwingantrieb besteht aus einem elektrisch-mechanischen Getriebe, dass eine im Prinzip etwa sinusförmig verlaufende Schwingbewegung erzeugt. Der Matrixdruckvorgang erfolgt in dem weitestgehend geradlinigen Abschnitt der modifizierten Sinuskurve. Die Schwingbewegung des Schwingrahmens 1 erfordert nur einen minimalen Pendelweg, der in der praktischen Ausführungsform etwa 10 bis 15 mm beträgt, d. h. etwa ein bis drei Zeichenbreiten eines Schriftzeichens umfasst. Hierzu sind die Druckelemente 2 in Zeilenrichtung 3 nebeneinander angeordnet (Fig. 2). Senkrecht zu der Zeilenrichtung 3 verläuft der nicht dargestellte Aufzeichnungsträger, z. B. eine Papierbahn, und parallel die (nicht dargestellte) Druckwalze.

Jedes Druckelement 2 weist einen Elektromagneten 4 auf, der jeweils aus einem Magnetjoch 4a, der Elektromagnetspule 4b und aus dem Klappanker 4c gebildet ist. Der als Klappankermagnet vorgesehene Elektromagnet 4 ist innerhalb des Profilstabs 5 angeordnet, wobei ein grösserer Querschnittsteil 5a das Magnetjoch 4a, die Elektromagnetspule 4b und den Klappanker 4c, die sämtlich wesentliche Teile darstellen, aufnimmt.

Ein kleinerer Querschnittsteil 5b hingegen nimmt im wesentlichen in seinem Innenraum die Drucknadel 2b auf. Der grössere Querschnittsteil 5a und der kleinere Querschnittsteil 5b lassen im angrenzenden Bereich einen Ausschnitt 6 offen, durch den jeweils ein Klappanker 4c hindurchtritt. Die Klappankerspitze 4d liegt hierbei spielfrei zwischen der Einstellschraube 7 und dem am rückwärtigen Ende vorgesehenen Kopf 2c der Drucknadel 2b, wobei die Druckfeder 2d sich gegen den grösseren Durchmesser des Kopfes 2c abstützt und somit den Klappanker 4c stets in der dargestellten Position, d. h. in der zurückgezogenen Position hält, die die Ruhestellung des Systems bildet.

Der Profilstab 5 besteht aus den zwei Querschnittsteilen 5a und 5b, die jeweils aus drei Wandabschnitten 8a, 8b, 8c bzw. 9a, 9b, 9c bestehen, bei denen jeweils eine Öffnung 10, gebildet durch die offene Seite eines Rechtecks, vorhanden ist. Der Querschnitt 5c des Profilstabs 5 ist vorteilhafterweise an der der Druckwalze abgewandten Seite 11 a stufenförmig abgesetzt, so dass die Einstellschraube 7 leicht zugänglich ist und ausserdem eine genaue Auflage bei der Herstellung des Schwingrahmens 1 entsteht.

Der Druckwalze zugewandt befindet sich an der Vorderseite 11 des Schwingrahmens 1 ein Wandabschnitt 12, der jeweils eine Lagerung für einen der zahlreichen Klappanker 4c bildet. Der Wandabschnitt 12 stellt in Zeilenrichtung 3 einen selbständigen Profilstab dar, der mittels Befestigungsschrauben 13 im Wandabschnitt 9c befestigt ist und im übrigen die Länge des Profilstabes 5 besitzen kann oder aus mehreren Einzelelementen besteht.

Die Einstellschraube 7 kann auch auf Höhe der Befestigungsschraube 13 angeordnet sein, wobei leztere wegfällt und durch eine (nicht näherdargestellte) Klemmschraube, die in dem Wandabschnitt 9b drehbar ist und auf den Wandabschnitt 12 drückt, ersetzt wird. Ausserdem kann auch eine Justierschraube in der Art der Einstellschraube 7 durch die Wandfläche 12a an den Klappanker 4c angesetzt werden.

Die Befestigungsschrauben 13 sind durch Öffnungen 9d einzusetzen bzw. zu lösen.

Der Wandabschnitt 12 stützt sich auf den Wandabschnitt 9c und auf den einen Schenkel des Magnetjoches 4a mittels Vorsprüngen 14 und 15 ab, die jedoch wiederum Aussparungen 14a und 15a für den Klappanker 4c belassen. In der Wandfläche 12a des Wandabschnittes 12 ist eine Nut 16 gebildet, in die ein elastischer Strang 17 eingelegt ist, der jedoch die Nut 16 etwas überragt, so dass sich der Klappanker 4c wie auf einer Drehachse tangential abstützt. Die Klappanker4c sind ausserdem vorteilhafterweise seitlich in den Aussparungen 14a und 15a reibungsarm geführt. Für die sehr kurze Drucknadel 2b ist in dem Wandabschnitt 9b eine reibungs- und verschliessarme Führungsbuchse 18 eingesetzt. Innerhalb der Führungsbuchse 18 kann auch ein genau geschliffener Rubin das Lager für die Drucknadeln 2b bilden. Die Drucknadeln 2b sind in der gezeichneten Ruhelage mit dem Wandabschnitt 9b eben geschliffen.

Die Magnetjoche 4a sind ebenfalls in dem grösseren Querschnittsteil 5a eben abschliessend an der der Druckwalze abgewandten Seite 11 a eingesetzt, was durch Einpressen der Magnetjoche 4a erzielt wird.

## Patentansprüche

1. Matrix-Zeilendrucker mit einem vor einer Druckwalze hin- und herbewegbaren Schwingrahmen, auf dem mehrere in Zeilenrichtung nebeneinander angeordnete Druckelemente vorgesehen sind, die jeweils durch Bestromen eines Elektromagneten zumindest aus ihrer Ruhestellung in die Druckstellung bewegbar sind, wobei nach einem oder mehreren Druckpässen der Aufzeichnungsträger vorschiebbar ist, dadurch gekennzeichnet, dass die Elektromagnete (4) als Klappankermagnete ausgebildet sind und der Schwingrahmen (1) aus einem sich in Zeilenrichtung erstrekkenden Profilstab (5) mit einem grösseren, auf seiner der Druckwalze zugewandten Seite offenen QuerschnittsteiE (5a) besteht, das aus drei Seiten eines Rechteckes einschliessenden Wandabschnitten (8a, 8b, 8c) gebildet ist und desseneiner Wandabschnitt (8a) sich an seinem druckwalzenseitigen freien Ende in ein kleineres Querschnittsteil (5b) des Profilstabes (5) fortsetzt, das gleichfalls durch drei Seiten eines Rechteckes bildende Wandabschnitte (9a, 9b, 9c) abgegrenzt ist und eine offene Seite (10) besitzt, die der offenen Seite des grösseren Ouerschnittsteiles (5a) benachbart ist und mit ihrer Öffnungsebene zu derselben quer verläuft, wobei in dem grösseren Querschnittsteil (5a) das Magnetjoch (4a), die Elektromagnetspule (4b) und an der offenen Seite der Klappanker (4c) untergebracht sind, während in den kleineren Querschnittsteil (5b) jeweils eine kurze Drucknadel (2b), die sich durch die offene Seite dieses Querschnittsteils hindurch erstreckende Klappankerspitze (4d) und eine Einstellschraube (7) für den Klappanker (4c) aufgenommen sind.

2. Matrix-Zeilendrucker nach Anspruch 1, dadurch gekennzeichnet, dass der Profilstab (5) aus spezifisch leichtem Metall besteht.

3. Matrix-Zeilendrucker nach einem oder beiden der Ansprüche 1 und 2, dadurch gekennzeichnet, dass der Profilstab (5) im Querschnitt (5c) zwischen demgrösseren Querschnittsteil (5a) und dem kleineren Querschnitteil (5b) an der der Druckwalze atrgewandten Seite (11) stufenförmig abgesetzt ist.

4. Matrix-Zeilendrueker nach den Ansprüchen 1 bis 3, dadurch gekennzeichnet, dass der Druckwalze zugewandt ein lösbarer Wandabschnitt (12) eine Lagerung für den Klappanker (4c) bildet.

5. Matrix-Zeilendrucker nach den Ansprüchen 1 bis 4, dadurch gekennzeichnet, dass in dem der Druckwalze zugewandten lösbaren Wandabschnitt (12) an dessen Innenseite eine parallel zur Wandfläche (12a) verlaufende Nut (16) vorgesehen ist, die einen elastischen Strang (17) aufnimmt, auf dessen, die Nut (16) überragendem Teil sich der Klappanker (4c) als Drehachse abstützt.

6. Matrix-Zeilendrucker nach den Ansprüchen 1 bis 5, dadurch gekennzeichnet, dass in dem der Druckwalze zugewandten Wandabschnitt (9b) des kleineren Querschnittsteils (5b) eine Führungsbuchse (18) für die kurze Drucknadel (2b) vorgesehen ist.

7. Matrix-Zeilendrucker nach den Ansprüchen 1 bis 6, dadurch gekennzeichnet, dass die jeweils im grösseren Querschnittsteil (5a) des Profilstabs (5) vorgesehenen Magnetjoche (4a) an der der Druckwalze abgewandten Seite eben abschliessend eingesetzt sind.

## Claims

1. Matrix line printer with a rocker frame which can be moved to and fro with the aid of a roller; several type segment elements to be arranged next to each other on the frame in line direction and capable of being shifted at least from ready to printing position when a solenoid is energized; recorder being caused to advance after one or more print pass(es); this assembly being characterized by: solenoids (4) being designed as clappers and the rocker frame (1) consisting of a profile bar (5) extending in line direction and having a larger section (5a) open at the side facing towards the printer roller, bounded on three sides by partitions (8a, 8b, 8c) completing a rectangle therewith and whereof one partition (8a) with its free (printer roller side) end extends into the continuation of the profile bar (5) which in turn has a smaller section (5b) likewise orpen at one side (10) and bounded on three sides by partitions (9a, 9b, 9c) which complete a rectangle therewith, the open sides of the larger and of the smaller sections (5a, 5b) being adjacent but the smaller open side (10) opening plane being transverse to that of the larger, the latter larger section (5a) accommodating the magnet yoke (4a), the solenoid coil (4b) and, at the open side, the clapper (4c), while the smaller section (5b) accommodates a short pointed thrust pin cum printer needle (2b), the clapper tip (4d) extending through the open part of this section as well as a set screw (7) for the clapper (4c).

2. Matrix line printer, to Claim 1, characterized by: the profile bar (5) being made of a specific light metal.

3. Matrix line printer, to either or both of claims 1 and 2, characterized by: the profile bar (5) being stepped in the sector (5c) between the larger section (5a) and the smaller section (5b) on the side (11) facing away from the printer roller.

4. Matrix line printer, to Claims 1 to 3, characterized by: a removable partition portion (12), facing towards the printer roller, being capable of serving as bearing support for the clapper (4c).

5. Matrix line printer, to Claims 1 to 4, characterized by: a groove (16) being provided for, parallel to the wall face (12a), inside the removable partition portion (12) facing the printer roller, to carry a flexo-elastic cord (17) whereon the clapper (4c) has its pivot point supported on that part which projects above the groove.

6. Matrix line printer, to Claims 1 to 5, characterized by: there being inside the partition (9b) of the smaller section (5b), facing towards the printer roller, a guide bush (18) for the short printer needle (2b).

7. Matrix line printer, to Claims 1, to 6, characterized by: the magnet yokes (4a) provided for in the larger section (5a) of the profile bar (5) being inserted at the side facing away from the printer roller and flush therewith.

## Revendications

1. Imprimante de lignes par percussion avec un chariot-navette exerçant un mouvement de va-et- vientdevant un tambour d'impression et sur lequel chariot-navette plusieurs éléments d'impression disposés les uns à côté des autres sont prévus et peuvent être déplacés, par enclenchement d'un électro-aimant, au moins à partir de leur position de repos en position d'impression, le support d'enregistrement pouvant être déplacé vers l'avant après une ou plusieurs frappes, caractérisée en ce que les électro-aimants (4) sont conçus comme aimants à armature basculante et que le chariot-navette (1) consiste en une barre en profilé (5) s'étendant dans le sens de la ligne, avec élément transversal (5a) plus grand ouvert sur son côté orienté vers le tambour d'impression, constitué par des sections de paroi (8a, 8b, 8c) représentant trois côtés d'un rectangle et dont l'une des sections de paroi (8a) se prolonge à son extrémité libre du côté tambour d'impression, par une section transversale (5b) plus petite de la barre en profilé (5) qui est également fimitée par trois côtés d'un rectangle formant l'es sections de paroi (9a, 9b, 9c) et possédant un côté ouvert (10) avoisinant au côté ouvert l'élément transversal plus grand (5a) et dont le niveau de l'ouverture est transversal par rapport à ce dernier, la culasse magnétique (4a), la bobine d'électro-aimant (4b) sont logées dans la partie transversale plus grande (5a) et l'armature basculante (4c) sur le côté ouvert tandis que la section transversale plus petite (5b) abrite une courte aiguille d'impression (2b), la pointe de l'armature basculante (4d) traversant le côté ouvert de cette section transversale et une vis de réglage (7) pour l'armature bas- cutante (4c}.

2. Imprimante de lignes par percussion suivant la revendication 1, caractérisée en ce que la barre en profilé (5) est en métal spécifiquement léger.

3. Imprimante de lignes par percussion suivant une ou les deux revendications 1 et 2, caractérisée en ce que la barre en profilé (5), dans la section transversale (5c) entre la section transversale plus grande (5a) et la section transversale plus petite (5b), est disposée en gradin sur le côté opposé au tambour d'impression.

4. Imprimante de lignes par percussion suivant les revendications 1 à 3, caractérisée en ce qu'une section de paroi (12) amovible orientée vers le tambour d'impression forme un logement pour l'armature basculante (4c).

5. Imprimante de lignes par percussion suivant les revendications 1 à 4, caractérisée en ce que dans la section de paroi amovible (12) orientée vers letambour d'impression, une rainure (16), parallèle à la face de paroi (12a), est prévue et reprend une tige élastique (17), sur la partie dépassant la rainure (16) de laquelle s'appuie l'armature basculante (4c) en tant que pivot.

6. Imprimante de lignes par percussion suivant les revendications 1 à 5, caractérisée en ce que dans la section de paroi (9b) orientée vers le tambour d'impression, de la section transversale plus petite (5b), une douille de guidage (18) est prévue pour la courte aiguille d'impression (2b).

7. Imprimante de lignes par percussion suivant les revendications 1 à 6, caractérisée en ce que les culasses magnétiques (4a) prévues dans la section transversale plus grande (5a) de la barre en profilé (5) sont incorporées en formant une surface plane sur le côté opposé au tambour d'impression.
